# EUROPÄISCHE PATENTSCHRIFT

(11) **EP 3 149 321 B1**
(45) Veröffentlichungstag und Bekanntmachung des Hinweises auf die Patenterteilung: **16.01.2019**
(21) Anmeldenummer: 15714533.5
(22) Anmeldetag: 13.04.2015
(51) Int. Cl.: F02M 61/20

(54) **DÜSENBAUGRUPPE FÜR EINEN KRAFTSTOFFINJEKTOR SOWIE KRAFTSTOFFINJEKTOR**
NOZZLE ASSEMBLY FOR A FUEL INJECTOR, AND FUEL INJECTOR
ENSEMBLE D'INJECTION DESTINÉ À UN INJECTEUR DE CARBURANT ET INJECTEUR DE CARBURANT

(30) Priorität: 26.05.2014 DE 102014209961
(43) Veröffentlichungstag der Anmeldung: 05.04.2017
(73) Patentinhaber: Robert Bosch GmbH, 70442 Stuttgart (DE)
(72) Erfinder: KOENINGER, Andreas, 75245 Neulingen-Goebrichen (DE)
(86) Internationale Anmeldenummer: PCT/EP2015/057961
(87) Internationale Veröffentlichungsnummer: WO 2015/180883

(56) Entgegenhaltungen:
- WO-A1-2008/015039
- WO-A2-2009/132879
- DE-A1-102009 001 704
- DE-A1-102011 076 665

## Beschreibung

Die Erfindung betrifft eine Düsenbaugruppe für einen Kraftstoffinjektor zum Einspritzen von Kraftstoff in den Brennraum einer Brennkraftmaschine mit den Merkmalen des Oberbegriffs des Anspruchs 1. Ferner betrifft die Erfindung einen Kraftstoffinjektor mit einer solchen Düsenbaugruppe.

### Stand der Technik

Aus der Offenlegungsschrift DE 10 2011 076 665 A1 ist eine Düsenbaugruppe für einen Kraftstoffinjektor zum Einspritzen von Kraftstoff in einen Brennraum einer Brennkraftmaschine bekannt, welche zum Freigeben und Verschließen wenigstens einer Einspritzöffnung eine in einer Hochdruckbohrung eines Düsenkörpers hubbeweglich aufgenommene Düsennadel umfasst. Die Düsennadel ist in Schließrichtung von der Federkraft einer Schließfeder beaufschlagt, die einerseits an einem Körperbauteil des Kraftstoffinjektors und andererseits an einem Drosselbohrungskörper abgestützt ist, der die Düsennadel bereichsweise umgibt. Der Drosselbohrungskörper wiederum stützt sich an einem Absatz der Düsennadel ab. Im Drosselbohrungskörper ist wenigstens eine Drosselbohrung ausgebildet, die als Schließdrossel dient und die Hochdruckbohrung in einen ersten und einen zweiten Teilbereich trennt. Im ersten Teilbereich, der in Strömungsrichtung des Kraftstoffs stromaufwärts in Bezug auf den zweiten Teilbereich liegt, herrscht ein hydraulischer Druck p₁, und im zweiten Teilbereich ein hydraulischer Druck p₂, der kleiner als p₁ ist, da der Kraftstoff, um bei einer Einspritzung vom ersten Teilbereich in den zweiten Teilbereich zu gelangen, die Drosselbohrung passieren muss. Zugleich weist der die Düsennadel bereichsweise umgebende Drosselbohrungskörper eine den ersten Teilbereich begrenzende hydraulisch wirksame Fläche A₁ auf, die größer als eine den zweiten Teilbereich begrenzende hydraulisch wirksame Fläche A₂ ist. Diese Maßnahmen führen jeweils allein oder in Kombination dazu, dass auf den Drosselbohrungskörper und damit auf die Düsennadel eine zusätzlich zur Federkraft der Schließfeder in Schließrichtung wirkende hydraulische Druckkraft erzeugt wird, welche den Schließvorgang beschleunigt.

Der die Düsennadel umgebende Drosselbohrungskörper der DE 10 2011 076 665 A1 wird über die Federkraft der Schließfeder sowie die zusätzlich wirkende hydraulische Druckkraft gegen einen Absatz der Düsennadel gedrückt, so dass im Kontaktbereich eine hohe Dichtwirkung gegeben ist. Im Bereich der Führung des Drosselbohrungskörpers innerhalb der Hochdruckbohrung können jedoch Bypassleckagepfade entstehen, die den Effekt der wenigstens einen Drosselbohrung zumindest in Teilen wieder zunichtemachen.

Die WO2008/015039 A1 offenbart eine Düsenbaugruppe gemäß dem Oberbegriff des Anspruchs 1.

Der vorliegenden Erfindung liegt die Aufgabe zugrunde, eine Düsenbaugruppe mit einer Schließdrossel anzugeben, die wirkungsgradoptimiert ist. Ferner soll die Düsenbaugruppe einfach und kostengünstig herstellbar sein.

Die Aufgabe wird gelöst durch eine Düsenbaugruppe mit den Merkmalen des Anspruchs 1. Vorteilhafte Weiterbildungen der Erfindung sind den Unteransprüchen zu entnehmen. Zur Lösung der Aufgabe wird ferner ein Kraftstoffinjektor mit einer erfindungsgemäßen Düsenbaugruppe vorgeschlagen.

### Offenbarung der Erfindung

Die für einen Kraftstoffinjektor vorgeschlagene Düsenbaugruppe umfasst eine Düsennadel, die in einer Hochdruckbohrung eines Düsenkörpers zum Freigeben und Verschließen wenigstens einer Einspritzöffnung hubbeweglich aufgenommen und in Schließrichtung zumindest mittelbar von der Federkraft einer Feder beaufschlagt ist. Zur Ausbildung mindestens einer Schließdrossel ist die Düsennadel bereichsweise von einem Drosselbohrungskörper umgeben, der erfindungsgemäß mehrteilig ausgeführt ist und wenigstens zwei zumindest bereichsweise ineinander geführte Hülsen umfasst. Das Ineinanderführen der Hülsen verlagert den leckagebehafteten Führungsbereich nach radial innen, so dass bereits durch den verringerten Führungsdurchmesser die Leckage reduziert wird. Vorzugsweise verbleibt zwischen den Hülsen des Drosselbohrungskörpers und dem Düsenkörper ein Ringspalt, der eine in radialer Richtung schwimmende Lagerung der Hülsen erlaubt. Die schwimmende Lagerung in radialer Richtung ermöglicht den Ausgleich von Fertigungs- und/oder Montagetoleranzen, insbesondere kann ein Achsversatz der Düsennadellängsachse in Bezug auf einen Dichtsitz ausgeglichen werden. Ferner bewirkt der Ringspalt zwischen den Hülsen und dem Düsenkörper, dass radial außen der Druck p₂ und radial innen der Druck p₁ anliegt. Da p₂ kleiner als p₁ ist, werden die Hülsen in radialer Richtung gegeneinander gedrückt, so dass auf diesem Wege die Leckage im Bereich der Führung weiter reduziert wird. Darüber hinaus kann durch entsprechende Werkstoffwahl und/oder Bearbeitung das Führungsspiel zwischen den beiden Hülsen in einfacher Weise minimiert werden, um die Leckage so gering wie möglich zu halten und den Wirkungsgrad der Schließdrossel zu erhöhen.

Bevorzugt ist die Schließdrossel in der Hülse ausgebildet, die näher an der Einspritzöffnung angeordnet ist. Durch diese Maßnahme kann das Hydraulikvolumen des zweiten Teilbereichs der Hochdruckbohrung verringert bzw. der mechanische Kraftübertragungsweg gekürzt werden, was sich günstig auf das Ansprechverhalten der bewegten Bauteile auswirkt und somit ein schnelles Nadelschließen fördert. Weiterhin bevorzugt ist zur Ausbildung der Schließdrossel eine axial oder schräg verlaufende Bohrung in der Hülse vorgesehen. Diese Maßnahme dient der Strömungsoptimierung im Bereich der Schließdrossel.

Die Hülse, die axial in Schließrichtung näher an der Einspritzöffnung angeordnet ist, ist topfförmig ausgebildet. Das heißt, dass sie einen Bodenbereich sowie einen hieran angesetzten hohlzylinderförmigen Abschnitt besitzt. Ferner umgibt sie die weitere Hülse zumindest bereichsweise. Das heißt, dass die topfförmige Hülse die weitere Hülse führt, wobei innenumfangsseitig an der weiteren Hülse der Druck p₁ und außenumfangsseitig an der topfförmigen Hülse der Druck p₂ anliegt. Die Druckdifferenz führt zu einer radialen Aufweitung der geführten Hülse, so dass das Führungsspiel zwischen den beiden Hülsen minimiert wird.

Die topfförmige Hülse ist in axialer Richtung an einem ringförmigen Absatz der Düsennadel abgestützt. Zur Ausbildung des ringförmigen Absatzes kann die Düsennadel gestuft ausgeführt und/oder aus mehreren Teilen mit unterschiedlichen Außendurchmessern zusammengesetzt sein. Die Hülse wiederum besitzt vorzugsweise eine an dem Absatz anliegende Stützfläche, die beispielsweise an einem Bodenbereich einer topfförmig ausgeführten Hülse ausgebildet sein kann. Dabei hintergreift die Hülse die Düsennadel.

Die Druckdifferenz in den beiden Teilräumen der Hochdruckbohrung bewirkt eine hydraulische Druckkraft in axialer Richtung, mittels welcher die an der Düsennadel abgestützte Hülse gegen den Absatz der Düsennadel gedrückt wird. Durch die in Richtung des Absatzes wirkende Axialkraft wird die Abdichtung im Kontaktbereich der Hülse mit der Düsennadel optimiert, so dass ein weiterer möglicher Leckagepfad verschlossen wird.

Um die in Richtung des Absatzes der Düsennadel wirkende hydraulische Druckkraft noch zu erhöhen, kann die dem ersten Teilbereich zugewandte hydraulische Wirkfläche der an der Düsennadel abgestützten Hülse größer als die dem zweiten Teilbereich der Hochdruckbohrung zugewandte hydraulische Wirkfläche ausgebildet werden.

Alternativ oder ergänzend wird vorgeschlagen, dass die Hülse in Richtung des ringförmigen Absatzes der Düsennadel von der Federkraft der Feder beaufschlagt ist, deren Federkraft die Düsennadel in Schließrichtung beaufschlagt. Die Hülse ersetzt somit einen an der Düsennadel ausgebildeten oder mit der Düsennadel verbundenen Federteller. Vorzugsweise ist die Feder an einer ringförmigen Stirnfläche der Hülse abgestützt.

Bevorzugt ist zwischen der Düsennadel und der weiteren Hülse, die weniger nah an der Einspritzöffnung angeordnet ist, ein Ringraum ausgebildet. Der Ringraum ermöglicht eine Kraftstoffströmung in Richtung der wenigstens einen Einspritzöffnung.

Vorteilhafterweise besitzt die weitere Hülse einen Bundabschnitt zur gehäuseseitigen Abstützung. Der Bundabschnitt erstreckt sich vorzugsweise nach radial außen. Der Bundabschnitt kann auf diese Weise als Federteller zur Abstützung der Feder dienen, deren Federkraft die Düsennadel, vorzugsweise mittelbar über die an der Düsennadel abgestützte andere Hülse, in Schließrichtung beaufschlagt. Weiterhin vorzugsweise ist die Hülse radial schwimmend in der Hochdruckbohrung gelagert, um etwaige Fertigungs- und/oder Montagetoleranzen auszugleichen. Die schwimmende Lagerung in radialer Richtung lässt sich in einfacher Weise über den Bundabschnitt der Hülse zur gehäuseseitigen Abstützung realisieren.

Des Weiteren wird vorgeschlagen, dass die Feder, deren Federkraft die Düsennadel unmittelbar oder mittelbar in Schließrichtung beaufschlagt, radial außen liegend in Bezug auf wenigstens eine Hülse angeordnet ist. Die Feder wird demzufolge nicht von Kraftstoff durchströmt. Auf diese Weise werden Strömungskräfte auf die bewegten Bauteile verhindert, welche die Funktion dieser Bauteile beeinträchtigen könnten.

Gemäß einer bevorzugten Ausführungsform der Erfindung ist die Düsennadel gestuft ausgeführt. Die gestufte Ausführung vereinfacht die Ausbildung eines ringförmigen Absatzes zur Abstützung einer Hülse des mehrteilig ausgeführten Drosselbohrungskörpers. Weiterhin bevorzugt weist die Düsennadel im Bereich eines vom Drosselbohrungskörper umgebenen Abschnitts einen verringerten Außendurchmesser auf. Dadurch ist sichergestellt, dass eine an diesem Absatz abgestützte Hülse über die zusätzlich in Schließrichtung wirkende hydraulische Druckkraft in Strömungsrichtung des Kraftstoffs gegen den Absatz gedrückt wird.

Ferner kann der mehrteilig ausgeführte Drosselbohrungskörper dergestalt sein, dass die Hülsen einen Hubanschlag ausbildend zusammenwirken. Der Hubanschlag begrenzt den Hub der Düsennadel, was sich ebenfalls vorteilhaft auf ein schnelles Nadelschließen auswirkt. Als erste Anschlagfläche kann beispielsweise eine Bodenfläche einer topfförmigen ersten Hülse und als zweite Anschlagfläche eine ringförmige Stirnfläche einer in der ersten Hülse geführten zweiten Hülse dienen.

Darüber hinaus wird ein Kraftstoffinjektor zum Einspritzen von Kraftstoff in den Brennraum einer Brennkraftmaschine mit einer erfindungsgemäßen Düsenbaugruppe vorgeschlagen. Der mehrteilige Drosselbohrungskörper ist dabei bevorzugt über eine seiner Hülsen an einem Körperbauteil des Kraftstoffinjektors, beispielsweise einem Haltekörper oder einer Zwischenplatte, abgestützt. Vorzugsweise ist das Körperbauteil plattenförmig ausgebildet und besitzt eine zentrale Ausnehmung zur Aufnahme der Düsennadel oder eines mit der Düsennadel koppelbaren Druckstifts. Weiterhin vorzugsweise dient die zentrale Ausnehmung im Körperbauteil zugleich als Zulaufkanal. Die Ausnehmung besitzt demnach bevorzugt einen Innendurchmesser, der größer als der Außendurchmesser der Düsennadel oder des Druckstifts in diesem Bereich ist.

Eine bevorzugte Ausführungsform der Erfindung wird nachfolgend anhand der beigefügten Zeichnung näher erläutert. Diese zeigt einen schematischen Längsschnitt durch eine erfindungsgemäße Düsenbaugruppe.

### Ausführliche Beschreibung der Zeichnung

Die dargestellte Düsenbaugruppe umfasst eine Düsennadel 1, die in einer Hochdruckbohrung 2 eines Düsenkörpers 3 hubbeweglich aufgenommen ist. Über die Hubbewegung der Düsennadel 1 ist wenigstens eine Einspritzöffnung 4 freigebbar und verschließbar. Bei freigegebener Einspritzöffnung 4 wird unter hohem Druck stehender Kraftstoff in einen Brennraum einer Brennkraftmaschine (nicht dargestellt) eingespritzt.

In Schließrichtung ist die Düsennadel 1 von der Federkraft einer Feder 5 beaufschlagt, die hierzu einerseits an einem Bundabschnitt 10 einer ersten Hülse 7.1 und andererseits an einer ringförmigen Stirnfläche 14 einer topfförmigen zweiten Hülse 7 eines mehrteilig ausgeführten Drosselbohrungskörpers 7 abgestützt ist. In der topfförmigen zweiten Hülse 7.2 ist eine durch einen Bodenbereich 15 der Hülse 7.2 schräg verlaufende Drosselbohrung als Schließdrossel 6 ausgebildet, die Teil des Strömungsweges des einzuspritzenden Kraftstoffs ist. Die Schließdrossel 6 bewirkt, dass der hydraulische Druck p₁ in einem ersten Teilbereich 2.1 der Hochdruckbohrung 2 größer als der hydraulische Druck p₂ in einem zweiten Teilbereich 2.2 der Hochdruckbohrung 2 ist. Die Druckdifferenz wiederum führt zu einer in Schließrichtung wirkenden hydraulischen Kraft, welche die topfförmige Hülse 7.2 und mittelbar über die topfförmige Hülse 7.2 die Düsennadel 1 beaufschlagt. Die hydraulische Kraft bewirkt gemeinsam mit der Federkraft der Feder 5 ein schnelles Nadelschließen.

Die topfförmige Hülse 7.2 ist hierzu an einem ringförmigen Absatz 8 der Düsennadel 1 abgestützt und mittels der Federkraft der Feder 5 in Richtung des Absatzes 8 axial vorgespannt. Die Federkraft der Feder 5 sowie die in Schließrichtung wirkende hydraulische Kraft bewirken eine Dichtkraft, die eine Leckage im Kontaktbereich 16 der Hülse 7.2 mit der Düsennadel 1 weitgehend verhindert.

Die topfförmige Hülse 7.2 umgibt die weitere Hülse 7.1 des mehrteiligen Drosselbohrungskörpers 7 bereichsweise, so dass diese über die topfförmige Hülse 7.2 geführt wird. Der Führungsbereich 17 stellt einen weiteren in der Regel leckagebehafteten Kontaktbereich dar. Vorliegend wirken jedoch die Druckverhältnisse in den Teilbereichen 2.1, 2.2 der Hochdruckbohrung 2 einer Leckage entgegen. Denn innenumfangseitig an der von dem einzuspritzenden Kraftstoff durchströmten Hülse 7.1 liegt der Druck p₁, außenumfangseitig an der Hülse 7.2 der Druck p₂ an. Aufgrund der Druckdifferenz wird die Wandung der Hülse 7.1 gegen die Wandung der Hülse 7.2 gedrückt. In Abhängigkeit vom Druck p₁ kann die Hülse 7.1 zudem eine radiale Aufweitung erfahren. Damit die Hülse 7.1 von dem einzuspritzenden Kraftstoff durchströmt wird, ist zwischen der Hülse 7.1 und der Düsennadel 1 ein Ringraum 9 ausgebildet, der Teil des Strömungsweges des einzuspritzenden Kraftstoffs ist.

Eine weitere grundsätzlich leckagebehaftete Dichtstelle stellt der Kontaktbereich 18 der Hülse 7.1 an einem plattenförmigen Körperbauteil 11 des Kraftstoffinjektors dar. Da vorliegend jedoch die Feder 5 an dem Bundabschnitt 10 der Hülse 7.1 abgestützt ist, drückt die Federkraft der Feder 5 die Hülse 7.1 gegen das Körperbauteil 11. Darüber hinaus liegt an der Stirnfläche der Hülse 7.1, die dem Kontaktbereich 18 abgewandt ist, der Druck p₁ an, der eine zusätzliche hydraulische Kraft in Richtung des Körperbauteils 11 bewirkt. Die Stirnfläche der Hülse 7.1 bildet vorliegend zugleich einen Hubanschlag 13 aus, wenn beim Nadelöffnen die Hülse 7.2 über ihren Bodenbereich 15 in Kontakt mit der als Hubanschlag 13 dienenden Stirnfläche der Hülse 7.1 gelangt.

Die Düsennadel 1 der dargestellten Düsenbaugruppe ist gestuft ausgeführt und besitzt einen Abschnitt 12 mit verringertem Außendurchmesser zur Aufnahme des mehrteiligen Drosselbohrungskörpers 7 und zur Ausbildung des ringförmigen Absatzes 8, an dem die topfförmige Hülse 7.2 des Drosselbohrungskörpers 7 abgestützt ist. Der einzuspritzende Kraftstoff strömt an diesem Abschnitt 12 der Düsennadel 1 vorbei in Richtung der Schließdrossel 6 und gelangt über die Schließdrossel 6 in den zweiten Teilbereich 2.2 der Hochdruckbohrung 2. Die Strömungsrichtung des Kraftstoffs ist mittels der Pfeile 19 angegeben.

## Patentansprüche

1. Düsenbaugruppe für einen Kraftstoffinjektor mit einer Düsennadel (1), die in einer Hochdruckbohrung (2) eines Düsenkörpers (3) zum Freigeben und Verschließen wenigstens einer Einspritzöffnung (4) hubbeweglich aufgenommen und in Schließrichtung zumindest mittelbar von der Federkraft einer Feder (5) beaufschlagt ist, wobei die Düsennadel (1) zur Ausbildung mindestens einer Schließdrossel (6) bereichsweise von einem Drosselbohrungskörper (7) umgeben ist,
**dadurch gekennzeichnet, dass** der Drosselbohrungskörper (7) mehrteilig ausgeführt ist und eine axial in Schließrichtung näher an der Einspritzöffnung (4) angeordnete topfförmige Hülse (7.2) und eine weitere Hülse (7.1) umfasst, die zumindest bereichsweise ineinander geführt sind, wobei die topfförmige Hülse (7.2) die weitere Hülse (7.1) zumindest bereichsweise umgibt, und die topfförmige Hülse (7.2) axial in Schließrichtung an einem ringförmigen Absatz (8) der Düsennadel (1) abgestützt ist.

2. Düsenbaugruppe nach Anspruch 1,
**dadurch gekennzeichnet, dass** die Schließdrossel (6) in der topfförmigen Hülse (7.2) ausgebildet ist, wobei zur Ausbildung der Schließdrossel (6) eine axial oder schräg verlaufende Bohrung in der topfförmigen Hülse (7.2) vorgesehen ist.

3. Düsenbaugruppe nach Anspruch 1,
**dadurch gekennzeichnet, dass** die topfförmige Hülse (7.2) in Richtung des ringförmigen Absatzes (8) der Düsennadel (1) von der Federkraft der Feder (5) beaufschlagt ist, wobei die Feder (5) an einer vorzugsweise ringförmigen Stirnfläche (14) der topfförmigen Hülse (7.2) abgestützt ist.

4. Düsenbaugruppe nach einem der vorhergehenden Ansprüche,
**dadurch gekennzeichnet, dass** zwischen der Düsennadel (1) und der weiteren Hülse (7.1), ein Ringraum (9) ausgebildet ist.

5. Düsenbaugruppe nach einem der vorhergehenden Ansprüche,
**dadurch gekennzeichnet, dass** die weitere Hülse (7.1) einen sich nach radial außen erstreckenden Bundabschnitt (10) zur gehäuseseitigen Abstützung besitzt, wobei die weitere Hülse (7.1) radial schwimmend in der Hochdruckbohrung (4) gelagert ist.

6. Düsenbaugruppe nach einem der vorhergehenden Ansprüche,
**dadurch gekennzeichnet, dass** die Feder (5) radial außen liegend in Bezug auf die topfförmige Hülse (7.2) oder die weitere Hülse (7.1) angeordnet ist.

7. Düsenbaugruppe nach einem der vorhergehenden Ansprüche,
**dadurch gekennzeichnet, dass** die Düsennadel (1), zur Ausbildung des ringförmigen Absatzes (8), gestuft ausgeführt ist, wobei ein vom Drosselbohrungskörper (7) umgebener Abschnitt (12) der Düsennadel (1) mit verringertem Außendurchmesser ausgeführt ist.

8. Düsenbaugruppe nach einem der vorhergehenden Ansprüche, **dadurch gekennzeichnet, dass** die topfförmige Hülse (7.2) und die weitere Hülse (7.1) des mehrteilig ausgeführten Drosselbohrungskörpers (7) einen Hubanschlag (13) ausbildend zusammenwirken.

9. Kraftstoffinjektor zum Einspritzen von Kraftstoff in den Brennraum einer Brennkraftmaschine mit einer Düsenbaugruppe nach einem der vorhergehenden Ansprüche, wobei der Drosselbohrungskörper (7) über die weitere Hülse (7.1) an einem vorzugsweise plattenförmigen Körperbauteil (11) des Kraftstoffinjektors abgestützt ist.

## Claims

1. Nozzle assembly for a fuel injector having a nozzle needle (1) which is received in a high pressure bore (2) of a nozzle body (3) such that it can perform stroke movements in order to open and close at least one injection opening (4) and is loaded in the closing direction at least indirectly by the spring force of a spring (5), the nozzle needle (1) being surrounded in regions by a throttle bore body (7) in order to configure at least one closing throttle (6), **characterized in that** the throttle bore body (7) is configured in multiple pieces and comprises a pot-shaped sleeve (7.2) arranged closer to the injection opening (4) axially in the closing direction and a further sleeve (7.1), which are guided into one another at least in regions, the pot-shaped sleeve (7.2) surrounding the further sleeve (7.1) at least in regions, and the pot-shaped sleeve (7.2) being supported axially in the closing direction on an annular shoulder (8) of the nozzle needle (1).

2. Nozzle assembly according to Claim 1, **characterized in that** the closing throttle (6) is configured in the pot-shaped sleeve (7.2), an axially or obliquely running bore being provided in the pot-shaped sleeve (7.2) for configuring the closing throttle (6).

3. Nozzle assembly according to Claim 1, **characterized in that** the pot-shaped sleeve (7.2) is loaded by the spring force of the spring (5) in the direction of the annular shoulder (8) of the nozzle needle (1), the spring (5) being supported on a preferably annular end face (14) of the pot-shaped sleeve (7.2).

4. Nozzle assembly according to one of the preceding claims, **characterized in that** an annular space (9) is configured between the nozzle needle (1) and the further sleeve (7.1).

5. Nozzle assembly according to one of the preceding claims, **characterized in that** the further sleeve (7.1) has a radially outwardly extending collar section (10) for housing-side support, the further sleeve (7.1) being mounted in the high pressure bore (4) in a radially floating manner.

6. Nozzle assembly according to one of the preceding claims, **characterized in that** the spring (5) is arranged so as to lie radially on the outside in relation to the pot-shaped sleeve (7.2) or the further sleeve (7.1).

7. Nozzle assembly according to one of the preceding claims, **characterized in that** the nozzle needle (1) is of stepped configuration, in order to configure the annular shoulder (8), a section (12) of the nozzle needle (1) which is surrounded by the throttle bore body (7) being configured with a reduced external diameter.

8. Nozzle assembly according to one of the preceding claims, **characterized in that** the pot-shaped sleeve (7.2) and the further sleeve (7.1) of the throttle bore body (7) which is configured in multiple pieces interact so as to form a stroke stop (13).

9. Fuel injector for injecting fuel into the combustion chamber of an internal combustion engine having a nozzle assembly according to one of the preceding claims, the throttle bore body (7) being supported via the further sleeve (7.1) on a preferably plate-shaped body component (11) of the fuel injector.

## Revendications

1. Ensemble d'injection destiné à un injecteur de carburant avec un pointeau de buse (1), qui est logé en mouvement longitudinal dans un alésage haute pression (2) d'un corps de buse (3) pour libérer et fermer au moins un orifice d'injection (4) et qui est soumis dans la direction de fermeture au moins indirectement à une force élastique d'un ressort (5), dans lequel le pointeau de buse (1) est entouré localement par un corps d'alésage d'étranglement (7) pour la formation d'au moins un étranglement de fermeture (6),
**caractérisé en ce que** le corps d'alésage d'étranglement (7) est réalisé en plusieurs parties et comprend une douille en forme de godet (7.2) disposée axialement dans la direction de fermeture plus près de l'orifice d'injection (4) et une autre douille (7.1), qui sont guidées au moins localement l'une dans l'autre, dans lequel la douille en forme de godet (7.2) entoure au moins localement l'autre douille (7.1), et la douille en forme de godet (7.2) s'appuie axialement dans la direction de fermeture sur un épaulement annulaire (8) du pointeau de buse (1).

2. Ensemble d'injection selon la revendication 1, **caractérisé en ce que** l'étranglement de fermeture (6) est formé dans la douille en forme de godet (7.2), dans lequel il est prévu un alésage axial ou oblique dans la douille en forme de godet (7.2) pour la formation de l'étranglement de fermeture (6).

3. Ensemble d'injection selon la revendication 1, **caractérisé en ce que** la douille en forme de godet (7.2) est soumise en direction de l'épaulement annulaire (8) du pointeau de buse (1) à la force élastique du ressort (5), dans lequel le ressort (5) s'appuie sur une face frontale (14) de préférence annulaire de la douille en forme de godet (7.2).

4. Ensemble d'injection selon l'une quelconque des revendications précédentes, **caractérisé en ce qu'**une chambre annulaire (9) est formée entre le pointeau de buse (1) et l'autre douille (7.1).

5. Ensemble d'injection selon l'une quelconque des revendications précédentes, **caractérisé en ce que** l'autre douille (7.1) comporte un rebord s'étendant radialement vers l'extérieur (10) pour l'appui côté boîtier, dans lequel l'autre douille (7.1) est montée de façon radialement flottante dans l'alésage haute pression (4).

6. Ensemble d'injection selon l'une quelconque des revendications précédentes, **caractérisé en ce que** le ressort (5) est disposé en position radialement extérieure par rapport à la douille en forme de godet (7.2) ou à l'autre douille (7.1).

7. Ensemble d'injection selon l'une quelconque des revendications précédentes, **caractérisé en ce que** le pointeau de buse (1) est réalisé sous forme étagée, pour la formation de l'épaulement annulaire (8), dans lequel une partie (12) du pointeau de buse (1) entourée par le corps d'alésage d'étranglement (7) est réalisée avec un diamètre extérieur réduit.

8. Ensemble d'injection selon l'une quelconque des revendications précédentes, **caractérisé en ce que** la douille en forme de godet (7.2) et l'autre douille (7.1) du corps d'alésage d'étranglement (7) réalisé en plusieurs parties coopèrent en formant une butée longitudinale (13).

9. Injecteur de carburant pour injecter du carburant dans la chambre de combustion d'un moteur à combustion interne avec un ensemble d'injection selon l'une quelconque des revendications précédentes, dans lequel le corps d'étranglement percé (7) s'appuie par l'autre douille (7.1) sur une partie de corps (11) de préférence en forme de plaque de l'injecteur de carburant.
